# EUROPÄISCHE PATENTSCHRIFT

(11) **EP 0 109 387 B1**
(45) Veröffentlichungstag und Bekanntmachung des Hinweises auf die Patenterteilung: **11.06.1986**
(21) Anmeldenummer: 83890201.3
(22) Anmeldetag: 09.11.1983
(51) Int. Cl.: D03D 37/00, D03D 49/12

(54) **Rundwebmaschine**
Circular loom
Métier à tisser circulaire

(30) Priorität: 11.11.1982 AT 4101/82
(43) Veröffentlichungstag der Anmeldung: 23.05.1984
(73) Patentinhaber: Lenzing Aktiengesellschaft, A-4860 Lenzing (AT)
(72) Erfinder: Schönberger, Johann, A-4850 Timelkam (AT); Bloo, Johann, A-4863 Seewalchen (AT); Mistlberger, Bruno, A-4816 Gschwandt (AT); Gehmaier, Johann, A-4851 Gampern 88 (AT)
(74) Vertreter: Wolfram, Gustav, Dipl.-Ing.

## Beschreibung

Die Erfindung betrifft eine Rundwebmaschine mit als Biegefedern ausgebildeten Spannvorrichtungen für Kettfäden, wobei die Biegefedern mit einem Ende an einem ortsfesten Maschinengestell der Rundwebmachine, die Schäftung peripher umgebend angeordnet sind und am anderen, beweglichen Ende jeweils eine, einen Kettfaden aufnehmende Öse tragen.

Eine Maschine dieser Art ist aus der GB-PS 828 878 bekannt. Die Biegefedern der bekannten Maschine ermöglichen durch Vor- und Rückfedern, die Kettfäden zwecks einwandfreier Fachbildung in gespanntem Zustand zu halten.

Die Biegefedern weisen zwar gegenüber den bei modernen Maschinen üblicherweise verwendeten gefederten Schwenkhebeln (beispielsweise bekannt aus der DE-PS 24 62 121) den Vorteil geringer bewegter Massen auf, woraus eine große Laufruhe und ein relativ niedriger Geräuschpegel der Maschine resultieren, haben jedoch den Nachteil gegenüber den Schwenkhebeln aufweisenden Maschinen, daß sie nicht verstellbar sind, wogegen gefederte Schwenkhebel durch Einstellung der Federspannung, mit der die Schwenkhebel bewegbar sind, an das zu verwebende Gut leicht anpaßbar sind. Um bei der aus der GB-PS 828 878 bekannten Maschine eine Anpassung der Kettfädenspannung an unterschiedliches zu verwebendes Material zu ermöglichen, werden die Biegefedern demontiert und durch Biegefedern mit anderen Federeigenschaften ersetzt. Dieser Vorgang ist arbeitsaufwendig, insbesondere bei Rundwebmaschinen mit einer großen Anzahl von Kettfäden. Weiters ist es mit der bekannten Maschine nicht möglich, eine nach Austausch der Biegefedern eventuell erforderliche Feinjustierung der Fadencharakteristik vorzunehmen.

Die Erfindung stellt sich die Aufgabe, eine Maschine der eingangs beschriebenen Art zu schaffen, bei der der Vorteil der Schwenkhebel, nämlich die leichte Anpaßbarkeit an das zu verwebende Material, für eine Rundwebmaschine mit Biegefedern zu tragen kommt, so daß die Maschine neben der guten Anpaßbarkeit an das zu verwebende Gut eine gegenüber einer mit Schwenkhebeln ausgestatteten Maschine größere Laufruhe und einen geringeren Geräuschpegel aufweist und weniger störanfällig ist.

Diese Aufgabe wird erfindungsgemäß dadurch gelöst, daß die Federkennzahl der Spannvorrichtungen durch Verändern der wirksamen Länge jeder Biegefeder veränderbar und den Kettfäden anpaßbar ist.

Gemäß einer bevorzugten Ausführungsform, bei der eine besonders einfache Anpassung der Federkennzahl an die Kettfäden möglich ist, ist die Federkennzahl mittels einer entlang der Biegefedern verstellbaren Abstützung für die Biegefedern veränderbar, wobei vorteilhaft die Abstützung von einem konzentrisch zur Schäftung angeordneten Anschlagring gebildet ist, der am Maschinengestell höhenverstellbar angeordnet ist.

Die Erfindung ist nachfolgend anhand der Zeichnung an mehreren Ausführungsbeispielen näher erläutert, wobei Fig. 1 eine Gesamtansicht der Machine teilweise im Schnitt zeigt. Fig. 2 zeigt einen Ausschnitt der Fig. 1 in größeren Maßstab. In Fig. 3 ist eine andere Ausführungsform in zu Fig. 2 analoger Darstellung gezeigt.

Die Rundwebmaschine weist einen in einem Maschinengestell 1 drehbar gelagerten und antriebbaren Rotor 2 auf, der unterhalb eines ortsfesten Rietes 3 angeordnet ist. Das Riet wird von einem oberen und unteren Laufring 4, 5 begrenzt, entlang welcher Laufringe mindestens ein Schützen 6 mittels Laufrollen 7, 7' geführt ist.

Zur Bildung eines Fachs 8 durch die Kettfäden 9 ist in einem konzentrisch zum Rotor 2 angeordneten Kreis eine Schäftung angeordnet, welche Schäftung eine an der Außenseite des Rotors 2 eingearbeitete wellenförmige Nut 10 und in die Nut eingreifende, als Gleitsteine ausgebildete Mitnehmerelemente 11 aufweist. Um die Reibung zwischen den Mitnehmerelementen 11 und dem Rotor auf ein Minimum zu reduzieren, können die Mitnehmerelemente 11 drehbare Rollen 11' aufweisen, die in die Nut 10 eingesetzt sind.

Jedes der Mitnehmerelemente 11 trägt eine Mehrzahl flexibler Bänder 12 bzw. Schnüre, die jeweils über eine am Maschinengestell 1 drehbar gelagerte obere 13 und untere Umlenkrolle 14 geführt sind. Jedes Mitnehmerelement 11 ist zwecks genauer vertikaler Führung entlang von zwei parallel und vertikal angeordneten, das Mitnehmerelement 11 durchsetzenden Führungsstangen 15, die starr am Maschinengestell 1 befestigt sind, geführt.

An jedem Band 12 sind im Abstand voneinander angeordnete Fadenführungsorgane 16, beispielsweise Ösen, befestigt. Der Schützen 6 weist einen Stützkörper 17 auf, der die Schußfadenspule 18 trägt. Die Laufrollen 7, 7' sind am oberen und unteren, jeweils ein Halbkreisbogenprofil aufweisenden Laufring 4, 5 des Rietes 3 geführt. Das Gegenprofil der Laufrollen ist dem vorzugsweisen Halbkreisbogenprofil der Laufringe 4, 5 angepaßt und etwa viertelkreisbogenförmig, sich über den Scheitel des Laufringprofiles hinauserstreckend ausgeführt, so daß die Laufrollen 7 sowohl die Fliehkraft als auch Stützkräfte auf die Laufringe 4, 5 übertragen und ein Auskippen des Schützen 6 im Stillstand vermieden wird.

Der Antrieb des Schützen 6 erfolgt mittels einer am Rotor 2 frei drehbar befestigten Mitnehmerrolle 19. Die Mitnehmerrolle 19 ist zwischen den am vorderen und am hinteren Ende des Schützen 6 angeordneten Laufrollen 7, 7' angeordnet und gelangt während des Betriebes, also bei umlaufendem Schützen 6, mit einer am vorderen Ende des Schützen 6 angeordneten Laufrolle 7, die am unteren Laufring 5 rollt, in Kontakt.

Die Kettfäden 9 werden zur Bildung eines optimalen Faches 8 mittels Spannvorrichtungen 20 gespannt, die als Biegefedern ausgeführt sind. Diese Biegefedern sind mit einem Ende an einem ortsfest am Maschinengestell 1 montierten Befestigungsring 21 befestigt, ihr anderes Ende trägt jeweils eine öse 22, durch welche die Kettfäden 9 geführt werden. Durch Vor- und Zurückfedern der Biegefedern bleiben die Kettfäden stets optimal gespannt. Wenn ein Kettfaden 9 reißt, fedent die diesen Faden 9 spannende Biegefeder 20 nach außen, bis sie an einem ortsfesten, als zum Rotor 2 konzentrischer Ring ausgebildeten Anschlag 23 anliegt. Dabei wird ein Kontakt ausgelöst, der den Fadenriß anzeigt. Wird die Fadenspannung zu groß, federt die Biegefeder 20 so weit nach innen, bis sie an einem zwischen Biegefeder 20 und Riet 3 vorgesehenen, ebenfalls als zum Rotor 2 konzentrischer Ring ausgebildeten Anschlag 24 anliegt und ebenfalls eine Anzeige auslöst.

Gemäß der in Fig. 2 dargestellten Ausführungsform ist ein zum Befestigungsring 21 konzentrischer Anschlagring 25 vorgesehen, der in einer kurzen Distanz 26 oberhalb des Befestigungsringes 21 am Maschinengestell 1 mit nicht näher dargestellten Befestigungsmitteln montiert ist. Die Biegefedern 20 gelangen beim Vorfedern mit diesem Anschlagring in Kontakt, so daß die Federcharakteristik bzw. die Federkennzahl der Biegefedern 20 ab dieser Kontaktnahme geändert ist. Durch Änderung der Distanz 26 dieses Anschlagringes 25 gegenüber dem Befestigungsring 21 (in Richtung des Doppelpfeiles 27) läßt sich die Federkennzahl bzw. die Federcharakteristik der Biegefedern 20 variieren.

Ein weiteres Mittel zur Veränderung der Federkennzahl der Biegefedern ist in Fig. 3 dargestellt. Hier ist ein zylindrischer Ring 28 am Befestigungsring 21 höhenverschiebbar montiert. Dieser zylindrische Ring steht mit seiner oberen Kante 29 mit den Biegefedern 20 in Kontakt. Durch Höhenverstellung der oberen Kante 29 des zylindrischen Ringes 28 in Richtung des Doppelpfeiles 27 läßt sich die wirksame Länge der Biegefedern verändern.

## Patentansprüche

1. Rundwebmaschine mit als Biegefedern (20) ausgebildeten Spannvorrichtungen für Kettfäden, wobei die Biegefedern mit einem Ende an einem ortsfesten Maschinengestell (1) der Rundwebmaschine, die Schäftung peripher umgebend angeordnet sind und am anderen, beweglichen Ende jeweils eine, einen Kettfaden (9) aufnehmende Öse (22) tragen, dadurch gekennzeichnet, daß die Federkennzahl der Spannvorrichtungen durch Verändern der wirksamen Länge jeder Biegefeder (20) veränderbar und den Kettfäden anpaßbar ist.

2. Rundwebmaschine nach Anspruch 1, dadurch gekennzeichnet, daß die Federkennzahl mittels einer entlang der Biegefedern verstellbaren Abstützung (25, 28) für die Biegefedern (20) veränderbar ist.

3. Rundwebmaschine nach Anspruch 2, dadurch gekennzeichnet, daß die Abstützung von einem konzentrisch zur Schäftung angeordneten Anschlagring (25, 28) gebildet ist, der am Maschinengestell (1) höhenverstellbar angeordnet ist.

## Claims

1. A circular loom comprising tensioning means for warp threads designed as bending springs (20), which bending springs, with one end, are arranged on a stationary machine frame (1) of the circular loom so as to peripherally surround the harness, and on the other, movable end each carry a warpthread (9)-receiving eye (22), characterised in that the spring characteristics of the tensioning means are variable by alteration of the effective length of each bending spring (20) and are adaptable to the warp threads.

2. A circular loom according to claim 1, characterised in that the spring characteristics are variable by means of a bending-spring support (25, 28) adjustable along the bending springs.

3. A circular loom according to claim 2, characterised in that the support is formed by a stop ring (25, 28) arranged concentrically with the harness and adjustable in height on the machine frame (1).

## Revendications

1. Métier à tisser circulaire comportant des dispositifs de tension pour les fils de chaine, conçus sous forme de ressorts de flexion (20), étant précisé que les ressorts de flexion sont disposés entourant circulairement la monture, avec l'une de leurs extrémités sur un bâti fixe (1) du métier à tisser circulaire et portent respectivement, à l'autre extrémité, mobile, un oeillet (22) qui reçoit un fil de chaine (9), caractérisé en ce que l'on peut modifier la caractéristique élastique des dispositifs de tension en modifiant la longueur utile de chaque ressort de flexion (20) et l'adapter aux fils de chaine.

2. Métier à tisser circulaire selon la revendication 1, caractérisé en ce que l'on peut modifier la caractéristique élastique au moyen d'une butée (25, 28) pour les ressorts de flexion (20), réglable le long des ressorts de flexion.

3. Métier à tisser circulaire selon la revendication 2, caractérisé en ce que la butée est formée d'une couronne de butée (25, 28) disposée concentriquement par rapport à la monture et réglable en hauteur sur le bâti du métier (1 ).
